# EUROPÄISCHE PATENTSCHRIFT

(11) **EP 4 093 234 B1**
(45) Veröffentlichungstag und Bekanntmachung des Hinweises auf die Patenterteilung: **10.04.2024**
(21) Anmeldenummer: 21701736.7
(22) Anmeldetag: 21.01.2021
(51) Int. Cl.: A43B 13/12, A43B 13/18, A43B 23/02

(54) **MITTELSOHLE MIT LICHTEM FREIRAUM**
MIDSOLE HAVING A CLEAR FREE SPACE
SEMELLE INTERCALAIRE AYANT UN ESPACE LIBRE CLAIR

(30) Priorität: 23.01.2020 CH 782020
(43) Veröffentlichungstag der Anmeldung: 30.11.2022
(62) Teilanmeldung aus: 24160498.2
(73) Patentinhaber: On Clouds GmbH, 8005 Zürich (CH)
(72) Erfinder: BERNHARD, Olivier, 8005 Zürich (CH); HEITZ, Ilmarin, 8005 Zürich (CH); BRUNNER, Thilo Alex, 8005 Zürich (CH)
(74) Vertreter: Rentsch Partner AG
(86) Internationale Anmeldenummer: PCT/EP2021/051351
(87) Internationale Veröffentlichungsnummer: WO 2021/148543

(56) Entgegenhaltungen:
- US-A1- 2008 005 929
- US-A1- 2014 305 008
- US-A1- 2019 150 563
- US-B2- 8 356 425

## Beschreibung

### Technisches Gebiet

Die vorliegende Erfindung bezieht sich auf das Gebiet der Schuhtechnik, insbesondere Schuhe um Alltagsbereich, wie z.B. Sneaker, und betrifft eine Sohle für einen solchen Schuh.

### Stand der Technik

Im Stand der Technik ist eine Vielzahl von Alltagsschuhen mit verschiedenen Dämpfungssystemen bekannt. Alltagsschuhe, wie z.B. Sneaker unterscheiden sich signifikant in den Anforderungen, die an die Sohle hinsichtlich Dämpfungseigenschaften gestellt werden, von Sportschuhen, insbesondere von Laufsportschuhen. Zum einen ist die Belastung für den Fuss im Alltag typischerweise deutlich geringer als beim Laufsport. Zum anderen verbleibt der Schuh beispielsweise beim Stehen länger am Boden als ein typischer Laufschuh, wodurch die Stabilitätsanforderungen an die Sohle eines solchen Schuhs verschieden von denen eines Laufschuhs sind.

Im Stand der Technik sind beispielsweise Sohlen mit einem Gelkern als Dämpfungssystem bekannt. Weit verbreitet sind Alltagsschuhe mit Sohlen, welche im Fersenbereich einen Gelkern zur Gewährleistung einer vertikalen Dämpfung beim Auftritt aufweisen. Des Weiteren wurden Verbesserungen der vertikalen Dämpfungseigenschaften dadurch erreicht, dass einzelne Federelemente im Fersenbereich zwischen Lauf- und Brandsohle angebracht wurden. Andere bekannte Lösungen zur Dämpfung beinhalten in der Sohle eingekapselte Gase und/oder abgeschlossene Luftkammern.

Die US 201 9 1 50 563 A1 offenbart einen Schuh mit Sohle und einen in der Sohle definierten Hohlraum, sowie eine in dem Hohlraum angeordnete Federplatte.

Die US 8 356 425 B2 offenbart eine wasserdichte atmungsaktive Sohle für Schuhe, die zumindest über einen Teil ihrer Ausdehnung mindestens zwei Strukturschichten aufweist. Eine untere Strukturschicht ist mit einer Stützstruktur versehen, um die Lauffläche zu bilden, und eine obere Strukturschicht ist für Wasserdampf durchlässig. Die untere Schicht weist Teile auf, die zur oberen Schicht hin offen sind. Die obere Schicht ist mit einer Beschichtung versehen, die durch eine Plasmabeschichtung zur Wasserabdichtung erhalten wird.

Die US 2008 005 929 A1 offenbart einen Schuh mit einem stossdämpfenden Boden, der eine oder mehrere mit Gas, z.B. Luft oder Stickstoff, gefüllte, als Feder fungierende Kammern und einen oder mehrere Dämpfer aufweist, die den Rückprall und die Vibrationen kontrollieren. Der Dämpfer kann aus viskoelastomerem Material bestehen.

### Darstellung der Erfindung

Problematisch an bekannten Alltagsschuhen ist deren umweltbelastende Herstellung aufgrund des relativ hohen Anteils an Polymermaterial aus fossilen Quellen, welches für die Mittelsohle benötigt wird. Der normwalerweise relativ hohe Anteil an Polymermaterial der Schuhsohle hat ein hohes Gewicht zur Folge, was den Tragekomfort verringert und den Träger schneller ermüdet. Zudem wird eine Verbesserung der Dämpfungswirkung häufig durch zusätzliche Polymermaterialien erreicht, was unter ökologischen Gesichtspunkten problematisch ist.

Bekannte Dämpfungssysteme haben zudem den Nachteil, dass durch die Dämpfung notwendigerweise Energie verloren geht, was die Kraftanforderung an den Träger erhöht und diesen somit schneller ermüdet. Da die Dämpfungssysteme typischerweise das Gewicht des Schuhs erhöhen, wird die auftretende Ermüdung zusätzlich verstärkt. Andererseits bieten viele bekannte Dämpfungssysteme zwar eine zufriedenstellende Dämpfung der beim Auftritt der Ferse vertikal wirkenden Kräfte, jedoch bieten diese Systeme keine ausreichende Absorption von horizontal auftretenden Kräften, was besonders bei Menschen mit Knie- und/oder Hüftgelenkschmerzen problematisch ist.

Ein weiterer Nachteil der im Stand der Technik bekannter Dämpfungssysteme ist, dass diese Instabilitäten zur Folge haben können, welche unter anderem beim Stehen auftreten. Während dies bei Sportschuhen, insbesondere Laufschuhen, aufgrund des kurzen Bodenkontakts von geringerer Bedeutung ist, stellt dieser Effekt einen signifikanten Komfortverlust bei Alltags- und Freizeitschuhen dar. Ein häufig auftretendes Problem diesbezüglich ist der durch das Dämpfungssystem oder die Sohlenkonstruktion ausgelöste Schwimmeffekt.

Es ist daher die allgemeine Aufgabe der Erfindung den Stand der Technik im Bereich der Schuhsohlen weiterzuentwickeln und vorzugsweise die Nachteile des Stands derTechnik ganz oder teilweise zu überwinden. Die Erfindung ist im beigefügten Anspruchssatz beschrieben.

In vorteilhaften Ausführungsformen wird eine Schuhsohle bereitgestellt, welche eine zufriedenstellende Dämpfungswirkung aufweist und gleichzeitig den Energieverlust beim Abdruck aufgrund der Dämpfung verringert. In weiteren vorteilhaften Ausführungsformen wird eine Sohle bereitgestellt, die ein geringes Gewicht aufweist und umweltschonender und kostengünstiger hergestellt werden kann. In weiteren vorteilhaften Ausführungsformen wird eine Schuhsohle bereitgestellt, die sowohl vertikal als auch horizontal wirkende, beim Laufen auftretende Kräfte zufriedenstellen dämpfen kann. In weiteren vorteilhaften Ausführungsformen wird eine Schuhsohle bereitgestellt, die einen stabilen Stand ermöglicht und bevorzugt den Schwimmeffekt verhindert oder verringert.

In einem ersten Aspekt der Erfindung wird die allgemeine Aufgabe durch eine Schuhsohle gelöst, welche eine Stabilträgerplatte und eine Mittelsohle mit einem Vorderfussbereich, einem Mittelfussbereich und einem Fersenbereich umfasst. Die Mittelsohle weist einen zur Unterseite der Mittelsohle hin geöffneten lichten Freiraum auf, welcher peripher im Wesentlichen vollständig von der Mittelsohle umgeben ist und von der Stabilträgerplatte begrenzt wird. Somit hat die Mittelsohle an sich eine durchgehende zentrale Öffnung, welche von der Stabilträgerplatte verschlossen ist. Zur Unterseite hin geöffnet bedeutet, dass der lichte Freiraum als eine im getragenen Zustand vom Boden aus gesehen offene Aussparung ausgebildet ist. Die Stabilträgerplatte begrenzt den lichten Freiraum typischerweise in vertikaler Richtung. Der lichte Freiraum erstreckt sich vom Fersenbereich über den Mittelfussbereich in den Vorderfussbereich der Mittelsohle. In einer solchen Sohle ist die Stabilträgerplatte dazu ausgelegt, die Gewichtskraft des Trägers aufzunehmen und die peripher umgebende Mittelsohle ist dazu ausgelegt, als Stützstruktur und Dämpfungssystem zu wirken. Im Gegensatz zu herkömmlichen Sohlen, wirkt somit nicht die Mittelsohle, sondern die Stabilträgerplatte als das Haupttragelement. Die Stabilträgerplatte erlaubt somit die Reduktion der Mittelsohle auf den peripheren Beriech der Schuhsohle. Da die Stabilträgerplatte ein wesentlich geringeres Gewicht als Mittelsohlen aus gängigen Polymermaterialien aufweist, wird das Gewicht der Schuhsohle signifikant reduziert. Typischerweise kann die Stabilträgerplatte biegeelastisch und inkompressibel sein. Die Stabilträgerplatte ist vorzugsweise zumindest teilweise an der Unterseite der Schuhsohle direkt der Umgebung exponiert und daher zumindest zum Teil von aussen sichtbar, bzw. teilweise von der Mittelsohle unbedeckt, vorzugsweise im Beriech des lichten Freiraums.

Vorzugsweise ist die Mittelsohle derart ausgebildet, dass die Stabilträgerplatte beim Laufen nicht mit dem Boden in Kontakt kommt. Beispielsweise kann die Mittelsohle ein den lichten Freiraum peripher, vorzugsweise vollständig, umlaufenden Steg ausbilden. Dieser Steg kann eine Breite von 1 bis 4 cm, vorzugsweise 2 bis 4 cm aufweisen. Beim Laufen kann der Steg entweder direkt oder über eine auf dem Steg aufgebrachte Aussensohle mit dem Boden in Kontakt kommen.

Der lichte Freiraum ist in der Mitte der Mittelsohle angeordnet. Da der lichte Freiraum peripher vollständig von der Mittelsohle umgeben ist, reicht dieser nicht bis an die Aussenseite der Mittelsohle. Der lichte Freiraum ermöglicht einerseits eine signifikante Gewichtseinsparung und andererseits erleichtert der lichte Freiraum das Biegen der Stabilträgerplatte. Hierdurch kann eine biegesteifere Platte verwendet werden als bei einer Sohle ohne lichten Freiraum, welche beim Laufen trotzdem noch komfortabel gebogen werden kann und damit eine hohe Abdruckenergie bereitstellt. Dadurch ermüdet der Träger weniger schnell und hat ein angenehmeres Laufgefühl. Zudem wird die Sohle flexibler, was ebenfalls den Tragekomfort erhöht.

Richtungsangaben, wie sie in der vorliegenden Offenbarung verwendet werden, sind wie folgt zu verstehen: Die Längsrichtung L der Sohle wird durch eine Achse vom Fersenbereich zum Vorderfussbereich beschrieben und erstreckt sich somit entlang der Längsachse der Sohle. Die Querrichtung Q der Sohle verläuft quer zur Längsachse und im Wesentlichen parallel zur Unterseite der Sohle, beziehungsweise im Wesentlichen parallel zum Boden. Somit verläuft die Querrichtung entlang einer Querachse der Sohle. Die vertikale Richtung V bezeichnet im Zusammenhang mit der vorliegenden Erfindung eine Richtung von der Unterseite der Sohle in Richtung der Brandsohle, beziehungsweise im operativen Zustand in Richtung des Fusses des Trägers und verläuft somit entlang einer Vertikalachse der Sohle. Die Aussenseite der Mittelsohle bezeichnet den peripher umlaufenden äusseren Bereich der Mittelsohle. Der mediale Bereich der Mittelsohle ist der Bereich eines Schuhs eines Schuhpaares, welcher im getragenen Zustand dem zweiten Laufschuh zugewandt ist. Dementsprechend bezeichnet der laterale Bereich der Mittelsohle eines Laufschuhpaares den äusseren Bereich der Mittelsohle, welcher bei einem Laufschuhpaar im getragenen Zustand dem zweiten Laufschuh abgewandt und damit gegenüberliegend zum medialen Bereich angeordnet ist.

Dem Fachmann sind weichelastische Materialien für Sohlen hinlänglich bekannt. Beispielsweise können Materialien mit einem Young Modul von etwa 0.0001 bis 0.2 GPa, insbesondere 0.001 bis 0.1 GPa verwendet werden. Typischerweise können solche Materialien Polymerschäume umfassen. Als weichelastische Materialien können Gummi, Ethylen-Vinylacetat Copolymer (EVA), Polyurethan, insbesondere thermoplastisches Polyurethan (TPU) oder expandiertes thermoplastisches Polyurethan (eTPU), Polyamide, z.B. PA-11, PA-12, Nylon, Polyethylenterephthalat (PET) oder Polybutylenterephthalat (TBT) oder Mischungen daraus, eingesetzt werden.

Die Stabilträgerplatte kann aus einem Hartpolymer, z.B. LDPE, HDPE, Polypropylen, etc. oder aus Carbonfasern oder Mischungen daraus, bestehen. Des Weiteren kann die Stabilträgerplatte zusätzlich oder alternativ ein gehärtetes Textilmaterial umfassen oder aus diesem bestehen. Vorzugsweise ist die Stabilträgerplatte somit aus einem anderen Material wie die Mittelsohle. Die Stabilträgerplatte wird während des Auftretens und der Abrollbewegung durch den Träger gebogen. Aufgrund der typischerweise biegeelastischen Eigenschaft der Platte, wird der Abdruckvorgang unterstützt, indem die Platte wieder in die ursprüngliche, annähernd ebene Form zurückkehrt. Durch den lichten Freiraum wird dieser Effekt zusätzlich verstärkt. Je grösser der Freiraum, bzw. je grösser die Breite in Querrichtung des lichten Freiraums, desto effizienter ist die Energieübertragung beim Abdruck. Zudem kann eine deutlich steifere Platte verwendet werden, da durch den lichten Freiraum das Biegen der Stabilträgerplatte erleichtert wird. Vorzugsweise weist die Stabilträgerplatte einen Shore Durometer von 60 bis 70 Shore D, bevorzugt 62 bis 68 Shore D auf. Die Stabilträgerplatte kann im Allgemeinen eine Dicke, d.h. eine Ausdehnung in vertikaler Richtung von bis zu 5 mm, insbesondere 1 bis 5 mm, vorzugsweise 1.5 bis 4 mm, aufweisen

Typischerweise ist die Stabilträgerplatte dazu ausgelegt, dass der Fuss des Trägers im operativen Zustand im Wesentlichen vollständig über der Stabilträgerplatte angeordnet ist. Somit ist der Fuss des Trägers vorzugsweise nicht direkt über der Mittelsohle angeordnet.

In einigen Ausführungsformen weist der der lichte Freiraum in Querrichtung der Mittelsohle eine Breite (lichte Weite in Querrichtung) von mindestens 25% der Gesamtbreite in Querrichtung der Mittelsohle auf. Beispielsweise kann die Breite (lichte Weite in Querrichtung) mindestens 1 cm, bevorzugt mindestens 1.5 cm, insbesondere zwischen 1 cm und 5 cm, vorzugsweise zwischen 1.5 cm und 5 cm betragen. Aufgrund der Stabilträgerplatte kann der lichte Freiraum relativ breit ausgestaltet werden, ohne dass es zu einer Instabilität kommt. Die Länge (lichte Weite in Längsrichtung) des lichten Freiraums in Längsrichtung kann mindestens 70%, insbesondere 70% bis 95%, vorzugsweise 70% bis 85% der Länge der Mittelsohle in Längsrichtung betragen. Die Länge (lichte Weite in Längsrichtung) hängt von der jeweiligen Schuhgrösse ab, kann aber in einigen beispielhaften Ausführungsformen mindestens 20 cm, insbesondere zwischen 20 und 30 cm, betragen.

In bestimmten Ausführungsformen weist der lichte Freiraum in Querrichtung der Mittelsohle zumindest an einer Stelle eine Breite (lichte Weite in Querrichtung) von mindestens 1.5 cm, vorzugsweise mindestens 2 cm auf.

In einigen Ausführungsformen kann der lichte Freiraum eine über seine Länge in Längsrichtung der Mittelsohle eine variable Breite (lichte Weite in Querrichtung) in Querrichtung aufweisen. Beispielsweise kann die Mittelsohle, welche den lichten Freiraum umgibt an der Peripherie des lichten Freiraums geschwungen, d.h. nicht gerade, ausgebildet sein. Vorzugsweise ist der lichte Freiraum vollständig peripher von der Mittelsohle umgeben.

Vorzugsweise ist die Breite (lichte Weite in Querrichtung) des lichten Freiraums in Querrichtung im Vorderfussbereich grösser als im Fersenbereich und/oder im Mittelfussbereich, da im Vorderfussbereich im Bereich der Zehengrundgelenke des Trägers die Sohle beim Laufen gebogen wird und daher eine erhöhte Flexibilität in diesem Bereich vorteilhaft für den Tragekomfort und die Energieübertragung beim Abdruck ist.

In einigen Ausführungsformen weist die Mittelsohle eine umlaufende Stufe zur besseren Befestigung der Stabilträgerplatte auf. Die Stabilträgerplatte ist hierbei an der Stufe angeordnet, und/oder daran befestigt. Vorzugsweise fluchtet die Stabilträgerplatte mit der die Stabilträgerplatte umgebenden Mittelsohle, sodass der Übergangsbereich zwischen der Stabilträgerplatte und der Mittelsohle in vertikaler Richtung stufenlos ausgebildet ist. Die Stufe kann dabei bevorzugt in Richtung des lichten Freiraums ausgebildet sein, bzw. diesen peripher im Wesentlichen vollständig umgeben.

In weiteren Ausführungsformen ist die Oberseite der Stabilträgerplatte, d.h. die Oberfläche der Stabilträgerplatte, welche im getragenen Zustand dem Fuss des Trägers zugewandt, bzw. der Brandsohle zugewandt ist, von der Mittelsohle unbedeckt. Die Mittelsohle umgibt somit lediglich die Stabilträgerplatte peripher, wodurch Material und die Umwelt belastendes Polymermaterial eingespart werden kann, ohne dass der Tragekomfort und die Dämpfungswirkung verringert wird.

In einigen Ausführungsformen beträgt die Länge der Stabilträgerplatte in Längsrichtung mindestens 80%, vorzugsweise 80% bis 95% der Länge der Mittelsohle und/oder die Breite der Stabilträgerplatte in Querrichtung (Q) mindestens 50%, vorzugsweise 50 bis 90%, der Breite der Mittelsohle in Querrichtung (Q). In solchen Ausführungsformen ist gewährleistet, dass die Stabilträgerplatte das Gewicht des Träges hält und effizient über die gesamte Schuhsohle, insbesondere auf die peripher umlaufende und in vertikaler Richtung unterhalb der Stabilträgerplatte angeordneten Mittelsohle, verteilt.

In einigen Ausführungsformen weist die Mittelsohle im Fersenbereich eine durch die Mittelsohle und die Stabilträgerplatte begrenzte Kavität auf. Eine solche Kavität ist dabei zusätzlich zu den Kanälen vorgesehen und ist typischerweise dazu ausgebildet, beim Erstkontakt des Schuhs mit dem Boden eine zusätzliche Dämpfungswirkung bereitzustellen. Die Kavität ist kann zudem dazu ausgelegt sein, sich durch die beim Laufen auftretenden Kräfte elastisch zu komprimieren. Im Allgemeinen kann die Kavität dabei vollständig oder zumindest teilweise durch die weichelastische Mittelsohle gebildet, bzw. begrenzt werden.

Vorzugsweise ist die Kavität vollständig abgeschlossen. Somit ist die Kavität in solchen Ausführungsformen ein vollständig abgeschlossener Hohlraum, welcher elastisch komprimierbar ist. Beispielsweise kann die Kavität in solchen Ausführungsformen vollständig durch die weichelastische Mittelsohle begrenzt und abgeschlossen sein, oder vollständig durch die weichelastische Mittelsohle und die Stabilträgerplatte begrenzt und abgeschlossen sein. Durch den vollständigen Verschluss der Kavität kann vermieden werden, dass sich Steine oder Holzstücke in der Kavität verfangen.

In weiteren Ausführungsformen ist die Kavität zwischen der Fersenkante, also dem in Längsrichtung gesehen hintersten Teil der Mittelsohle, und dem lichten Freiraum angeordnet. In solchen Ausführungsformen ergänzt die Kavität die Kanäle zur Dämpfung optimal, da der zuerst mit dem Boden in Kontakt kommende Fersenbereich eine stark verbesserte Dämpfungswirkung aufweist.

In einigen Ausführungsformen ist die Mittelsohle zumindest teilweise an der Unterseite mit einer Aussensohle versehen. Vorzugsweise ist dabei der laterale Bereich der Mittelsohle vollständig mit der Aussensohle versehen. Die Aussensohle kann dabei anti-Rutscheigenschaften aufweisen. Es hat sich gezeigt, dass ein Rutschen beim Auftritt und Abdruck effizient vermieden werden kann, wenn eine anti-Rutschaussensohle lediglich im lateralen Bereich angeordnet wird. Zumindest in einem Teil des medialen Bereichs kann auf eine solche Aussensohle aufgrund der natürlichen Bewegung des Fusses beim Laufen verzichtet werden, ohne dass der Schuh beim Laufen gegenüber dem Boden rutscht. Hierdurch kann sowohl Material als auch Gewicht eingespart werden.

Die Aussensohle kann dabei insbesondere kein integraler Bestandteil der Mittelsohle sein. Beispielsweise kann die Aussensohle aus einem anderen Material als die Mittelsohle hergestellt sein, welches z.B. abriebfester ist, als das Material der weichelastischen Mittelsohle.

Die Aussensohle kann zudem strukturiert sein, wodurch die anti-Rutscheigenschaft verbessert wird. Die Strukturierung kann z.B. regelmässig und unregelmässig angeordnete Furchen oder Rinnen aufweisen.

Die Mittelsohle weist mehrere als Sacklöcher ausgebildete Kanäle auf, die zum lichten Freiraum hin geöffnet sind und sich in Richtung der Aussenseite der Mittelsohle hin erstrecken.

Die als Sacklöcher ausgebildeten Kanäle sind jedoch nicht durchgängig. Demzufolge ist die Aussenseite der Mittelsohle vorzugsweise umlaufend und durchgängig aus einem einzigen Material ausgestaltet und weist keine seitlichen Öffnungen auf. Typischerweise sind die Kanäle so ausgebildet und dimensioniert, dass die Mittelsohle dämpfend ausgebildet wird, sodass sich die Kanäle beim Laufen verengen, bzw. zumindest teilweise verschliessen. Vorzugsweise werden die Kanäle zumindest teilweise durch die weichelastische Mittelsohle begrenzt, bzw. durch diese gebildet. Die Stabilträgerplatte verhindert zudem, dass die Verformung der Kanäle an den Fuss des Trägers weitergegeben wird.

Unter einem Kanal ist im Sinne der vorliegenden Erfindung eine Ausnehmung zu verstehen, welche typischerweise röhrenförmig ausgebildet sein kann. Im Allgemeinen wird ein Kanal durch Kanalwände ganz oder teilweise begrenzt. Typischerweise sind die Kanäle leer. Die Kanäle sind zumindest teilweise kollabierbar. Da die Kanäle als Sacklöcher (auch Blindlöcher) ausgebildet sind, sind diese nur auf einer Seite geöffnet. In bevorzugten Ausführungsformen können die Kanäle der Mittelsohle im Wesentlichen parallel zueinander verlaufen. In einigen Ausführungsformen kann die Höhe der einzelnen Kanäle, d.h. die Ausdehnung in vertikaler Richtung zwischen 1 mm und 1 cm und/oder die Länge des Kanals, d.h. die Ausdehnung der einzelnen Kanäle in Längsrichtung der Sohle zwischen 1 und 2.5 cm betragen.

In einigen Ausführungsformen kann die Wandstärke zwischen einem Ende des Kanals und der Aussenseite der Mittelsohle mindestens 3 mm, insbesondere 3 bis 15 mm, bevorzugt zwischen 5 und 15 mm, betragen. Eine solche Wandstärke verhindert effizient das Auftreten eines Schwimmeffekts und erhöht die Stabilität der Sohle.

In einigen Ausführungsformen sind die Kanäle im Fersenbereich und im Mittelfussbereich angeordnet, insbesondere können die Kanäle nur im Fersenbereich und im Mittelfussbereich angeordnet sein, sodass der Vorderfussbereich frei von Kanälen ist. Da normalerweise der Erstkontakt des Fusses im Fersenbereich stattfindet, ist eine gute Dämpfungswirkung vor allem in diesem Bereich wichtig. Durch den Verzicht auf Kanäle im Vorderfussbereich wird der Abdruck unterstützt und verbessert, da dämpfende Kanäle im Vorderfussbereich zu einem Energieverlust beim Abdruckvorgang führen.

In weiteren Ausführungsformen sind die Kanäle dazu ausgelegt, sich durch die beim Laufen auftretenden Kräfte in vertikaler und/oder horizontaler Richtung derart zu verformen, dass sich die Öffnungen der Kanäle zu mindestens 1/3, vorzugsweise mindestens 2/3 verschliessen. Vorzugsweise sind die Kanäle durch die beim Laufen auftretenden Kräfte nicht vollständig verschliessbar. Es hat sich gezeigt, dass für Alltags- und Freizeitschuhe im Gegensatz zu Sportschuhen eine geringere Dämpfungswirkung nötig ist. Da sich die Kanäle vorzugsweise nicht vollständig verschliessen, wird eine bessere Stabilität erreicht und der Schwimmeffekt vermieden, bzw. zumindest verringert.

Die beim Laufen auftretenden Kräfte sind typischerweise auf die Gewichtskraft ausgehend vom Gewicht des Trägers zurückzuführen, welches beispielsweise zwischen 40 und 120 kg, insbesondere zwischen 50 und 100 kg, betragen kann.

In einigen Ausführungsformen sind die Kanäle, vorzugsweise alle Kanäle der Mittelsohle, durch die Stabilträgerplatte und die weichelastische Mittelsohle begrenzt. In einigen Ausführungsformen sind die Kanäle vollständig durch die Stabilträgerplatte und die weichelastische Mittelsohle begrenzt. Typischerweise begrenzt die Stabilträgerplatte die Kanäle in vertikaler Richtung.

Bevorzugt können die Kanäle, insbesondere alle Kanäle, einen U-förmigen Querschnitt in Längsrichtung aufweisen. In Ausführungsformen, in denen die Kanäle durch die weichelastische Mittelsohle und die Stabilträgerplatte begrenzt sind, bildet beispielsweise die weichelastische Mittelsohle die U-Form der Kanäle aus und die Stabilträgerplatte begrenzt die U-Form in vertikaler Richtung. Ein U-förmiger Querschnitt ist besonders vorteilhaft, da hierdurch nicht nur vertikal wirkende Kräfte, sondern optimal auch horizontal wirkende Kräfte, wie sie beispielsweise beim Laufen auf abwegigem Gelände auftreten, effizient abgedämpft werden können.

In weiteren Ausführungsformen weist die Mittelsohle ein oder mehrere in Querrichtung verlaufende Rinnen auf, welche in Längsrichtung vor und/oder hinter einem Kanal angeordnet und zur Unterseite der Mittelsohle hin geöffnet sind. Solche Rinnen erleichtern den Verschluss des Kanals in horizontaler Richtung, d.h. in Längsrichtung der Mittelsohle. Der Kanal kann aufgrund dieser Rinne leichter geschert werden, was die Dämpfungswirkung für horizontal wirkende Kräfte erhöht. Bei einem Alltags- oder Freizeitschuh kann bereits eine, zwei oder drei solcher Rinnen pro Seite, d.h. auf der lateralen und der medialen Seite, genügen, um eine ausreichende Dämpfungswirkung zu erreichen. Zudem genügt bereits eine Tiefe der Rinne von 0.1 bis 0.5 cm, bevorzugt von 0.1 bis 0.3 cm, um diesen Effekt zu erreichen.

Ein weiterer Aspekt der Erfindung betrifft einen Schuh umfassend eine Schuhsohle gemäss den hier beschriebenen Ausführungsformen.

In einigen Ausführungsformen weist der Schuh ein äusseres Upper und ein inneres textiles Upper auf. Diese können dabei nicht integral ausgestaltet sein. Insbesondere kann das äussere Upper aus einem anderen Material, wie Leder oder Kunstleder, als das innere Upper sein. Das innere Upper kann typischerweise als Socke ausgebildet sein. Insbesondere kann das innere Upper elastisch sein. Ein elastisches inneres Upper kann beispielsweise dazu ausgelegt sein, dass es im ungetragenen Zustand einen Raum mit einem geringeren Volumen als das Volumen des Fusses des Trägers aufweist und im getragenen Zustand gedehnt ist. Hierdurch wird erreicht, dass der Fuss des Trägers eng umschlossen wird, was den Tragekomfort stark erhöht. Hierzu ist das innerer Upper zumindest teilweise zum äusseren Upper frei beweglich ausgebildet. Der Fachmann versteht, dass das innere Upper an einigen Stellen mit dem äusseren Upper verbunden sein kann. Beispielsweise kann das innere Upper im Fersenbereich an das äussere Upper angenäht oder angeklebt sein. Vorzugsweise ist das innere Upper jedoch zumindest im Mittelfussbereich und/oder im Vorderfussbereich zum äusseren Upper beweglich ausgebildet.

In einigen Ausführungsformen definiert das innere Upper einen Innenraum, welcher vollständig vom äusseren Upper abgrenzt ist und der Fuss des Trägers somit nicht mit dem äusseren Upper in Kontakt kommt.

Ein weiterer Aspekt der Erfindung betrifft die Verwendung einer Schuhsohle gemäss den hier beschriebenen Ausführungsformen bei der Herstellung eines Schuhs. Insbesondere kann die Herstellung dabei das Befestigen eines Uppers an einer solchen Schuhsohle umfassen.

### Kurze Erläuterung der Figuren

Anhand der in den nachfolgenden Figuren gezeigten Ausführungsbeispielen und der dazugehörigen Beschreibung werden Aspekte der Erfindung näher erläutert.
- Figur 1: zeigt eine Sicht von unten auf die Unterseite einer erfindungsgemässen Sohle für einen Laufschuh gemäss einer Ausführungsform der Erfindung;
- Figur 2: zeigt einen schematischen Längsschnitt entlang B-B gemäss Fig. 1 der erfindungsgemässen Sohle gemäss der in Figur 1 gezeigten Ausführungsform;
- Figur 3: zeigt einen schematischen Schnitt in Querrichtung entlang A-A gemäss Fig. 1 einer erfindungsgemässen Sohle gemäss einer Ausführungsform der Erfindung
- Figur 4: zeigt eine Sicht von oben auf die Oberseite einer erfindungsgemässen Sohle für einen Laufschuh;
- Figur 5: zeigt einen schematischen Längsschnitt im lateralen Bereich in Längsrichtung einer erfindungsgemässen Sohle gemäss einer weiteren Ausführungsform der Erfindung;
- Figur 6: zeigt eine schematische Seitenansicht der erfindungsgemässen Sohle gemäss der in Figur 1 gezeigten Ausführungsform der Erfindung;
- Figur 7: zeigt einen schematischen Querschnitt im Vorderfussbereich eines erfindungsgemässen Schuhs.

### Wege zur Ausführung der Erfindung

In Figur 1 ist eine Sicht auf die Unterseite einer Sohle 1 gemäss einer Ausführungsform der Erfindung gezeigt. Die Sohle 1 weist eine Mittelsohle 2 auf, welche einen lichten Freiraum 21 umfasst. Der lichte Freiraum 21 ist wie in der Figur 1 ersichtlich, peripher vollständig von der Mittelsohle 2 umgeben. Zudem ist die Stabilträgerplatte 3 dargestellt, welche den lichten Freiraum 21 in vertikaler Richtung V begrenzt, sodass die Stabilträgerplatte im Bereich des lichten Freiraums der Umgebung exponiert und in diesem Bereich von der Mittelsohle unbedeckt ist. Der lichte Freiraum 21 weist über seine Länge in Längsrichtung L eine variable Breite auf. Die Breite, d.h. die direkte Ausdehnung des lichten Freiraums 21 in Querrichtung Q, ist dabei im Vorderfussbereich grösser als im Mittelfussbereich oder im Fersenbereich. Dies begünstigt im Vorderfussbereich die Energieübertragung beim Abdruck. Zudem führt die geringere Breite im Fersenbereich und Mittelfussbereich zu einer erhöhten Stabilität beim Auftreten, da ein Schwimmeffekt vermieden wird. Der geringere Breite führt dazu, dass sich der mediale (MB) und laterale Bereich (LB) weniger stark voneinander wegbewegen können.

Die Mittelsohle ist derart ausgebildet, dass der lichte Freiraum 21 eine geschwungene Peripherie aufweist. Die Kanäle 23a, 23b und 23c sind zum lichten Freiraum 21 hin geöffnet. Die gezeigte Mittelsohle 2 ist im lateralen Bereich LB vollständig und im medialen Bereich MB teilweise mit der strukturierten Aussensohle 4 versehen. Im Bereich der Kanäle 23a, 23b und 23c ist der mediale Bereich nicht mit einer Aussensohle versehen.

Die Figur 2 zeigt einen Längsschnitt entlang B-B in Längsrichtung L der in Figur 1 gezeigten Sohle 1. Die Mittelsohle 2 weist den lichten Freiraum 21 mit lichter Weite I in Längsrichtung L auf, der zur Unterseite der Mittelsohle 2 und damit im getragenen Zustand zum Boden hin geöffnet ausgebildet ist und sich vom Fersenbereich FB über den Mittelfussbereich MFB in den Vorderfussbereich VFB erstreckt. Der lichte Freiraum 21 wird peripher von der Mittelsohle 2 umgeben und in vertikaler Richtung V von der Stabilträgerplatte 3 begrenzt. Die Figur 2 zeigt deutlich, dass die Stabilträgerplatte 3 peripher von der Mittelsohle 2 umgeben wird. Hierdurch wirkt ein Grossteil des Gewichts des Trägers erst auf die Stabilträgerplatte ein und wird von dort auf die diese peripher umgebende Mittelsohle verteilt. Hierdurch können signifikante Mengen an Polymermaterial für die Mittelsohle eingespart werden, was sowohl die Herstellungskosten als auch die Umweltbelastung reduziert. Die Mittelsohle 2 weist eine umlaufende Stufe 25 auf, an, bzw. auf welcher die Stabilträgerplatte 3 angeordnet ist. In Längsrichtung zwischen dem lichten Freiraum 21 und der Fersenkante 22 weist die Mittelsohle 2 eine Kavität 24 auf, welche vollständig abgeschlossen ist und von der Mittelsohle 2 und der Stabilträgerplatte 3 gebildet und begrenzt wird.

Die Figur 3 zeigt einen Querschnitt der in Figur 1 gezeigten Ausführungsform entlang A-A (vgl. Figur 1). Der Querschnitt verläuft durch den Kanal 23c. Es ist ersichtlich, dass der Kanal 23c als Sackloch ausgebildet ist. Die Wandstärke W zwischen dem Ende des Kanals und der Aussenseite der Mittelsohle kann dabei mindestens 3 mm betragen. Der Kanal 23c ist zum lichten Freiraum 21 hin geöffnet und wird in vertikaler Richtung V von der Stabilträgerplatte 3 begrenzt. Der lichte Freiraum 21 wird ebenfalls in vertikaler Richtung V von der Stabilträgerplatte 3 begrenzt. Der lichte Freiraum 21 weist die lichte Höhe x in vertikaler Richtung V auf. Zudem weist der Freiraum im Allgemeinen eine maximale lichte Weite z in Querrichtung Q im Bereich des Kanals 23c auf und eine geringere lichte Weite y in Querrichtung Q an der Unterseite der Sohle auf.

Die Figur 4 zeigt eine Sicht auf die Oberseite, d.h. die der Brandsohle und dem Fuss des Trägers eines Schuhs mit Sohle 1 einer erfindungsgemässen Sohle 1. Es ist ersichtlich, dass die Stabilträgerplatte 3 peripher vollständig von der Mittelsohle 2 umgeben wird und die Oberseite der Stabilträgerplatte von der Mittelsohle 2 unbedeckt ist.

Figur 5 zeigt eine erfindungsgemässe Sohle 1 im Längsschnitt durch die Kanäle 23a, 23b, 23c und 23d entlang C-C gemäss Figur 1. Sohle 1 umfasst eine Mittelsohle 2, welche einen Fersenbereich FB, einen Mittelfussbereich FB und einen Vorderfussbereich VFB aufweist. Die Mittelsohle 2 weist im Fersenbereich FB und im Mittelfussbereich MFB sich in Querrichtung Q erstreckende Kanäle 23a, 23b, 23c und 23d auf, welche jeweils als Sacklöcher ausgebildet und zueinander im Wesentlichen parallel angeordnet sind. Der Vorderfussbereich ist frei von Kanälen. Die Kanäle 23a, 23b, 23c und 23d sind im Querschnitt in Längsrichtung U-förmig ausgebildet und werden in vertikaler Richtung V von der Stabilträgerplatte 3 begrenzt. Somit sind die Kanäle 23a, 23b, 23c und 23d vollständig und ausschliesslich, unabhängig von der Form der Kanäle, von der weichelastischen Mittelsohle 2 und der Stabilträgerplatte 3 begrenzt. Die Mittelsohle 2 weist in Längsrichtung L vor dem Kanal 23c und hinter dem Kanal 23b eine Rinne 26 auf, welche in Längsrichtung zwischen den Kanälen angeordnet ist und deren horizontale Scherung in Längsrichtung L erleichtert. Die Unterseite U der Mittelsohle 2, d.h. die im getragenen Zustand dem Boden zugewandte Seite ist mit einer strukturierten Aussensohle 4 versehen.

In der Figur 6 ist eine schematische Seitenansicht der Sohle 1 gezeigt. Es ist ersichtlich, dass die in Figur 1 gezeigten Kanäle 23a, 23b, 23c und 23d, Sacklöcher sind, d.h. sie erstrecken sich zwar in Richtung der Aussenseite der Mittelsohle 2, sind jedoch nicht durchgehend ausgebildet, sodass die Aussenseite der Mittelsohle 2 wie in der Figur 5 gezeigt, im Allgemeinen keine Kanäle oder seitlichen Öffnungen aufweist.

In der Figur 7 ist ein Querschnitt in Querrichtung Q entlang D-D gemäss Figur 1 durch den Vorderfussbereich eines erfindungsgemässen Schuhs 100 mit einer erfindungsgemässen Sohle gezeigt. Die Sohle umfasst Mittelsohle 2 welche einen lichten Freiraum 21 umfasst. Der lichte Freiraum 21 ist peripher vollständig von der Mittelsohle 2 umgeben. Zudem ist die Stabilträgerplatte 3 dargestellt, welche den lichten Freiraum 21 in vertikaler Richtung V begrenzt. Der Schuh 100 weist zudem ein äusseres Upper 52 und ein inneres Upper 51 auf. Das innere Upper 51 ist dabei derart ausgebildet, dass ein Innenraum 53 definiert wird, welcher im Wesentlichen vollständig vom äusseren Upper 52 abgegrenzt ist, sodass der Fuss des Trägers, welcher im Innenraum 53 angeordnet wird, nicht mit dem äusseren Upper in Kontakt kommt. In der dargestellten Ausführungsform ist das innere Upper 51 im Vorderfussbereich im Wesentlichen beweglich zum äusseren Upper 52 ausgebildet und kann gegen dieses bis zu einem gewissen Grad verschoben werden.

## Patentansprüche

1. Schuhsohle (1) umfassend eine Stabilträgerplatte (3) und eine weichelastische Mittelsohle (2) mit einem Vorderfussbereich (VFB), einem Mittelfussbereich (MFB) und einem Fersenbereich (FB), wobei die Stabilträgerplatte peripher von der Mittelsohle umgeben ist und die Mittelsohle (2) einen zur Unterseite (U) der Mittelsohle (2) geöffneten lichten Freiraum (21) aufweist, welcher peripher im Wesentlichen vollständig von der Mittelsohle (2) umgeben ist und von der Stabilträgerplatte (3) begrenzt wird, und wobei sich der lichte Freiraum (21) vom Fersenbereich (FB) über den Mittelfussbereich (MFB) in den Vorderfussbereich (VFB) der Mittelsohle (2) erstreckt, und **dadurch gekennzeichnet, dass** die Mittelsohle (2) mehrere als Sacklöcher ausgebildete Kanäle (23a, 23b, 23c, 23d) aufweist, die zum lichten Freiraum (21) hin geöffnet sind und sich in Richtung der Aussenseite der Mittelsohle (2) hin erstrecken.

2. Schuhsohle (1) nach Anspruch 1, wobei die weichelastische Mittelsohle (2) eine umlaufende Stufe (25) aufweist, wobei die Stabilträgerplatte (3) an der Stufe (25) angeordnet und/oder daran befestigt ist.

3. Schuhsohle (1) nach Anspruch 1 oder 2, wobei die Oberseite der Stabilträgerplatte (3) von der Mittelsohle (2) unbedeckt ist, wobei vorzugsweise die Stabilträgerplatte (3) mit der die Stabilträgerplatte peripher umgebenden Mittelsohle (2) fluchtet.

4. Schuhsohle (1) nach einem der vorherigen Ansprüche, wobei die Länge der Stabilträgerplatte (3) in Längsrichtung mindestens 80%, vorzugsweise 80% bis 95% der Länge der Mittelsohle (2) und/oder wobei die Breite der Stabilträgerplatte (3) in Querrichtung (Q) mindestens 50%, vorzugsweise 50 bis 90%, der Breite der Mittelsohle (2) in Querrichtung (Q) beträgt.

5. Schuhsohle (1) nach einem der vorherigen Ansprüche, wobei die Mittelsohle (2) im Fersenbereich (FB) eine durch die Mittelsohle (2) und die Stabilträgerplatte (3) begrenzte Kavität (24) aufweist, wobei vorzugsweise die Kavität (24) vollständig durch die Stabilträgerplatte (3) und die weichelastische Mittelsohle (2) abgeschlossen ist.

6. Schuhsohle (1) nach Anspruch 5, wobei die Kavität (24) zwischen der Fersenkante (22) der Mittelsohle (2) und dem lichten Freiraum (21) angeordnet ist.

7. Schuhsohle (1) nach einem der vorherigen Ansprüche, wobei die Mittelsohle (2) zumindest teilweise an der Unterseite (U) mit einer Aussensohle (4) versehen ist und wobei der laterale Bereich (LB) der Mittelsohle (2) vollständig mit der Aussensohle (4) versehen ist und optional nur ein Teil des medialen Bereichs (MB) der Mittelsohle (2) mit der Aussensohle (4) versehen ist, wobei vorzugsweise die Aussensohle (4) strukturiert ist.

8. Schuhsohle (1) nach einem der vorherigen Ansprüche, wobei die Kanäle (23a, 23b, 23c, 23d) im Fersenbereich (FB) und im Mittelfussbereich (MFB) angeordnet sind und vorzugsweise der Vorderfussbereich (VFB) frei von Kanälen ist.

9. Schuhsohle (1) nach einem der vorherigen Ansprüche, wobei die Kanäle (23a, 23b, 23c, 23d) dazu ausgelegt sind, sich durch die beim Laufen auftretenden Kräfte in vertikaler (V) und/oder horizontaler Richtung (L) derart zu verformen, dass sich die Öffnungen der Kanäle (23a, 23b, 23c, 23d) zu mindestens 1/3, vorzugsweise mindestens 2/3 verschliessen.

10. Schuhsohle (1) nach einem der vorherigen Ansprüche, wobei die Kanäle (23a, 23b, 23c, 23d) durch die Stabilträgerplatte (3) und die weichelastische Mittelsohle (2) begrenzt sind.

11. Schuhsohle (1) nach einem der vorherigen Ansprüche, wobei die Mittelsohle (2) ein oder mehrere in Querrichtung (Q) verlaufende Rinnen (26) aufweist, welche in Längsrichtung (L) vor und/oder hinter einem Kanal (23b, 23c) angeordnet sind und zur Unterseite (U) der Mittelsohle (2) hin geöffnet sind.

12. Schuhsohle (1) nach einem der vorherigen Ansprüche, wobei eine Wandstärke (W) zwischen einem Ende des Kanals (23a, 23b, 23c, 23d) und der Aussenseite der Mittelsohle (2) mindestens 3 mm beträgt.

13. Schuh (100) umfassend eine Schuhsohle (1) nach einem der vorherigen Ansprüche, wobei vorzugsweise der Schuh ein äusseres Upper (52) und ein inneres textiles Upper (51) aufweist und wobei optional das innere Upper (52) einen Innenraum (53) definiert, der vollständig durch das innere Upper (51) vom äusseren Upper abgegrenzt ist.

14. Verwendung einer Schuhsohle nach einem der Ansprüche 1 bis 12 bei der Herstellung eines Schuhs.

## Claims

1. Shoe sole (1) comprising a stability support plate (3) and a soft-elastic midsole (2) having a forefoot area (VFB), a midfoot area (MFB) and a heel area (FB), wherein the stability support plate is peripherally surrounded by the midsole and wherein the midsole (2) comprises a clear space (21) being open towards the bottom side (U) of the midsole (2), which is peripherally surrounded substantially completely by the midsole (2) and which is delimited by the stability support plate (3), and wherein the clear space (21) extends from the heel area (FB) via the midfoot area (MFB) into the forefoot area (VFB) of the midsole (2), **characterized in that** the midsole (2) has a plurality of channels (23a, 23b, 23c, 23d) being configured as blind holes which are open towards the clear space (21) and extend towards the outer side of the midsole (2).

2. The shoe sole (1) according to claim 1, wherein the soft elastic midsole (2) comprises a circumferential step (25), wherein the stability support plate (3) is arranged on and/or attached to the step (25).

3. The shoe sole (1) according to claim 1 or 2, wherein the top side of the stability support plate (3) is uncovered by the midsole (2), wherein preferably the stability support plate (3) is aligned with the midsole (2) peripherally surrounding the stability support plate.

4. The shoe sole (1) according to any of the preceding claims, wherein the length of the stability support plate (3) in the longitudinal direction is at least 80%, preferably 80% to 95%, of the length of the midsole (2) and/or wherein the width of the stability support plate (3) in the transverse direction (Q) is at least 50%, preferably 50 to 90%, of the width of the midsole (2) in the transverse direction (Q).

5. The shoe sole (1) according to any of the previous claims, wherein the midsole (2) comprises in the heel area (FB) a cavity (24) delimited by the midsole (2) and the stability support plate (3), wherein preferably the cavity (24) is completely closed by the stability support plate (3) and the soft elastic midsole (2).

6. The shoe sole (1) according to claim 5, wherein the cavity (24) is arranged between the heel edge (22) of the midsole (2) and the clear space (21).

7. The shoe sole (1) according to any of the preceding claims, wherein the midsole (2) is at least partially provided with an outsole (4) on the bottom side (U) and wherein the lateral area (LB) of the midsole (2) is completely provided with the outsole (4) and optionally only a part of the medial area (MB) of the midsole (2) is provided with the outsole (4), wherein preferably the outsole (4) is structured.

8. The shoe sole (1) according to any of the preceding claims, wherein the channels (23a, 23b, 23c, 23d) are arranged in the heel area (FB) and in the midfoot area (MFB), and wherein preferably the forefoot area (VFB) is free of channels.

9. The shoe sole (1) according to any of the preceding claims, wherein the channels (23a, 23b, 23c, 23d) are configured to deform in vertical (V) and/or horizontal direction (L) by the forces occurring during walking in such a way that the openings of the channels (23a, 23b, 23c, 23d) close at least up to 1/3, preferably at least up to 2/3.

10. The shoe sole (1) according to any of the preceding claims, wherein the channels (23a, 23b, 23c, 23d) are delimited by the stability support plate (3) and the soft elastic midsole (2).

11. The shoe sole (1) according to any of the preceding claims, wherein the midsole (2) comprises one or more grooves (26) extending in the transverse direction (Q), which are in the longitudinal direction (L) arranged in front of and/or behind a channel (23b, 23c) and are open towards the bottom side (U) of the midsole (2).

12. The shoe sole (1) according to any of the preceding claims, wherein a wall thickness (W) between an end of the channel (23a, 23b, 23c, 23d) and the outer side of the midsole (2) is at least 3 mm.

13. A shoe (100) comprising a shoe sole (1) according to any of the preceding claims, wherein preferably the shoe comprises an outer upper (52) and an inner textile upper (51) and wherein optionally the inner upper (52) defines an interior space (53) completely segregated from said outer upper by said inner upper (51).

14. Use of a shoe sole according to any of claims 1 to 12 in the manufacture of a shoe.

## Revendications

1. Semelle de chaussure (1) comprenant une plaque de support stable (3) et une semelle intercalaire élastique souple (2) avec une zone d'avant-pied (VFB), une zone de mi-pied (MFB) et une zone de talon (FB), la plaque de support stable étant entourée en périphérie par la semelle intermédiaire et la semelle intermédiaire (2) présentant un espace libre clair (21) ouvert vers la face inférieure (U) de la semelle intermédiaire (2), lequel est entouré en périphérie sensiblement entièrement par la semelle intermédiaire (2) et est délimité par la plaque de support stable (3), et l'espace libre clair (21) s'étendant de la zone de talon (FB) à la zone d'avant-pied (VFB) de la semelle intermédiaire (2) en passant par la zone de mi-pied (MFB), et **caractérisé en ce que** la semelle intermédiaire (2) présente plusieurs canaux (23a, 23b, 23c, 23d) conçus comme des trous borgnes, qui sont ouverts vers l'espace libre clair (21) et s'étendent en direction du côté extérieur de la semelle intermédiaire (2).

2. Semelle de chaussure (1) selon la revendication 1, dans laquelle la semelle intercalaire élastique souple (2) présente une marche périphérique (25), la plaque de support stable (3) étant disposée sur la marche (25) et/ou fixée à celle-ci.

3. Semelle de chaussure (1) selon la revendication 1 ou 2, dans laquelle la face supérieure de la plaque de support stable (3) n'est pas recouverte par la semelle intercalaire (2), la plaque de support stable (3) étant de préférence alignée avec la semelle intercalaire (2) entourant la plaque de support stable en périphérie.

4. Semelle de chaussure (1) selon l'une quelconque des revendications précédentes, dans laquelle la longueur de la plaque de support stable (3) dans la direction longitudinale représente au moins 80%, de préférence de 80% à 95%, de la longueur de la semelle intercalaire (2) et/ou dans laquelle la largeur de la plaque de support stable (3) dans la direction transversale (Q) représente au moins 50%, de préférence de 50 à 90%, de la largeur de la semelle intercalaire (2) dans la direction transversale (Q).

5. Semelle de chaussure (1) selon l'une des revendications précédentes, dans laquelle la semelle intermédiaire (2) présente dans la zone de talon (FB) une cavité (24) délimitée par la semelle intermédiaire (2) et la plaque de support stable (3), la cavité (24) étant de préférence entièrement fermée par la plaque de support stable (3) et la semelle intermédiaire élastique souple (2).

6. Semelle de chaussure (1) selon la revendication 5, dans laquelle la cavité (24) est disposée entre le bord de talon (22) de la semelle intercalaire (2) et l'espace libre clair (21).

7. Semelle de chaussure (1) selon l'une des revendications précédentes, dans laquelle la semelle intermédiaire (2) est au moins partiellement pourvue d'une semelle extérieure (4) sur la face inférieure (U) et dans laquelle la zone latérale (LB) de la semelle intermédiaire (2) est entièrement pourvue de la semelle extérieure (4) et, optionnellement, seule une partie de la zone médiale (MB) de la semelle intermédiaire (2) est pourvue de la semelle extérieure (4), de préférence la semelle extérieure (4) étant structurée.

8. Semelle de chaussure (1) selon l'une des revendications précédentes, dans laquelle les canaux (23a, 23b, 23c, 23d) sont disposés dans la zone de talon (FB) et dans la zone de mi-pied (MFB) et, de préférence, la zone d'avant-pied (VFB) est dépourvue de canaux.

9. Semelle de chaussure (1) selon l'une des revendications précédentes, dans laquelle les canaux (23a, 23b, 23c, 23d) sont conçus pour se déformer dans le sens vertical (V) et/ou dans le sens horizontal (L) sous l'effet des forces générées lors de la course, de telle sorte que les ouvertures des canaux (23a, 23b, 23c, 23d) se ferment à au moins 1/3, de préférence à au moins 2/3.

10. Semelle de chaussure (1) selon l'une des revendications précédentes, dans laquelle les canaux (23a, 23b, 23c, 23d) sont délimités par la plaque de support stable (3) et la semelle intercalaire élastique souple (2).

11. Semelle de chaussure (1) selon l'une des revendications précédentes, dans laquelle la semelle intercalaire (2) comporte une ou plusieurs gouttières (26) s'étendant dans la direction transversale (Q), qui sont disposées dans la direction longitudinale (L) en amont et/ou en aval d'un canal (23b, 23c) et qui sont ouvertes vers la face inférieure (U) de la semelle intercalaire (2).

12. Semelle de chaussure (1) selon l'une des revendications précédentes, dans laquelle une épaisseur de paroi (W) entre une extrémité du canal (23a, 23b, 23c, 23d) et le côté extérieur de la semelle intercalaire (2) est d'au moins 3 mm.

13. Chaussure (100) comprenant une semelle de chaussure (1) selon l'une des revendications précédentes, dans laquelle de préférence la chaussure comprend un dessus extérieur (52) et un dessus textile intérieur (51), et dans laquelle optionnellement le dessus intérieur (52) définit un espace intérieur (53) entièrement délimité du dessus extérieur par le dessus intérieur (51 ).

14. Utilisation d'une semelle de chaussure selon l'une des revendications 1 à 12 dans la fabrication d'une chaussure.
